# EUROPÄISCHE PATENTSCHRIFT

(11) **EP 2 407 061 B1**
(45) Veröffentlichungstag und Bekanntmachung des Hinweises auf die Patenterteilung: **27.09.2017**
(21) Anmeldenummer: 10169892.6
(22) Anmeldetag: 16.07.2010
(51) Int. Cl.: A47F 3/04

(54) **Warenpräsentationsbehälter**
Goods presentation container
Récipient de présentation de marchandises

(43) Veröffentlichungstag der Anmeldung: 18.01.2012
(73) Patentinhaber: ALDI SÜD Dienstleistungs-GmbH & Co. oHG, 45476 Mülheim/Ruhr (DE)
(72) Erfinder: Ernst, Peter, 45478, Mülheim (DE); Ochsenschläger, Robert, 45470, Mülheim (DE)
(74) Vertreter: Nunnenkamp, Jörg

(56) Entgegenhaltungen:
- DE-A1- 10 021 656
- DE-U1- 20 101 977

## Beschreibung

Die Erfindung betrifft einen Warenpräsentationsbehälter, insbesondere ein Kühlregal, mit einem Gehäuse, und mit wenigstens einer rolloartigen Abdeckung zum Verschließen einer Zugangsöffnung in dem Gehäuse, wobei die Abdeckung zumindest eine randseitig angeordnete Dichtung aufweist, und wobei eine Vorratseinheit mit Wickeleinheit für die Dichtung vorgesehen ist, welche die Dichtung über einen Spalt zwischen der Abdeckung und dem Gehäuse und/oder den Spalt zwischen zwei benachbarten Abdeckungen führt.

Warenpräsentationsbehälter dienen allgemein zur Bevorratung und auch Bewerbung von Waren, insbesondere Lebensmitteln in Verkaufslokalen. Vorliegend geht es primär um einen gekühlten Warenpräsentationsbehälter, also einen solchen, welcher regelmäßig gekühlte Lebensmittel für die unmittelbare Kundenentnahme bevorratet und zu diesem Zweck üblicherweise eine integrierte Kühleinrichtung aufweist. Bei gekühlten Warenpräsentationsbehältern handelt es sich im Allgemeinen um Kühlregale, also offene Kühlgeräte mit einem oder mehreren Regalböden. Auf diese Weise werden Lebensmittel, die einer dauerhaften Kühlung bedürfen, für Kunden leicht zugänglich aufbewahrt. Der Zugang zu solchen Kühlregalen wird über die wenigstens eine Zugangsöffnung ermöglicht.

Im Unterschied zu beispielsweise geschlossenen Kühlgeräten findet bei offenen Kühlgeräten bzw. Kühlregalen ein ständiger Austausch mit der meistens wärmeren Umgebungsluft innerhalb des Ladenlokals statt. Aus diesem Grund ist der Energieverbrauch bei solchen offenen Kühlgeräten bzw. Kühlregalen deutlich höher als derjenige bei geschlossenen Kühlgeräten. Zu diesem Zweck setzt man in der Praxis vermehrt Kühlregale ein, bei denen die Zugangsöffnung beispielsweise durch Glasdrehtüren oder so genannte Nachtrollos verschlossen werden kann. Die Nachtrollos kommen insbesondere außerhalb der Ladenöffnungszeiten zum Einsatz. Dagegen sorgen die Glasdrehtüren während des gesamten Betriebes für einen relativ geringen Energieverlust.

Das gilt allerdings nur für den Fall, dass eine geringe Kundenfrequenz beobachtet wird. Denn bei hoher Kundenfrequenz müssen die Glastüren bzw. Glasdrehtüren oft geöffnet werden, sodass die Energieeffizienz deutlich verschlechtert wird. Außerdem sind solche Glastüren mit dem Nachteil verbunden, dass im Bereich des Kunden eine Sogwirkung durch die von außen eindringende Warmluft beobachtet wird. Ganz abgesehen davon stellen Glastüren oder auch Glasdrehtüren während der Kundennutzung eine Barriere für den jeweiligen Kunden dar und stören den Abverkauf.

Beim nächstliegenden und gattungsbildenden Stand der Technik entsprechend der DE 201 01 977 U1 ist ein Kühlregal mit einer Zugriffsöffnung und zwei seitlich benachbarten Abdeckrollos zum Verschließen der Zugriffsöffnung realisiert. Außerdem ist ein Zwischenrollo vorgesehen, welches zum Schließen des zwischen den Abdeckrollos gebildeten vertikalen Spaltes dient. Die Materialbahn des Zwischenrollos und die Materialbahnen der Abdeckrollos sind in ihren Randbereichen jeweils mit Haftelementen ausgerüstet. Die Haftelemente bilden eine lösbare Verbindung der Randbereiche des Zwischenrollos mit den Randbereichen der Abdeckrollos, um ein Öffnen der Zugriffsöffnung auch bei einem Verschluss zu ermöglichen.

Im Stand der Technik nach der DE 102 36 212 A1 wird ein Kältegerät beschrieben, das mit einem wärmeisolierten Gehäuse ausgerüstet ist. Darüber hinaus verfügt das bekannte Kältegerät über eine wärmeisolierend ausgebildete Abdeckung die durch längsverschiebbare rolloartig zusammenhängend sich aneinander anschließende ebenfalls wärmeisolierende Elemente gebildet wird.

Hierdurch verfügt die Zugangsöffnung über eine insgesamt wärmeisolierend ausgebildete Abdeckung und lässt sich mit Hilfe dieser Abdeckung verschließen.

Die beiden an dieser Stelle realisierten Hohlkammer-Rollos werden in Nuten längsverschieblich geführt. Die Nuten finden sich innerhalb der aneinander zugekehrten Seiten der Seitenwände und sind vorzugsweise längs des Umfangsrandes der Seitenwände umlaufend ausgebildet. Dadurch wird möglicherweise eine einwandfreie Führung des Rollos erreicht, allerdings kann eine solche Lösung nicht beispielsweise nachgerüstet werden. Außerdem verfolgt die bekannte Lehre nach der DE 102 36 212 A1 letztlich das Ziel, bisher eingesetzte Klappen oder auch Türen durch das Rollo zu ersetzen, welches folgerichtig nach der Entnahme des gewünschten Lebensmittels wieder geschlossen wird oder geschlossen werden muss. Hinzu kommt, dass bei der Realisierung von mehreren und aneinander anschließenden Warenpräsentationsbehältern das Problem besteht, dass zwischen den Abdeckungen unvermeidbare Schlitze oder Spalte realisiert sind.

Zwar existieren an dieser Stelle im gattungsbildenden Stand der Technik nach der DE 928 714 bereits Ansätze dahingehend, für eine wirksame Spaltabdichtung zu sorgen. Tatsächlich wird in diesem Dokument ein Kühlschrank beschrieben, bei welchem die Tür als an sich bekannte jalousieartige Rolltür ausgebildet ist. Diese verfügt über eine Isoliereinlage zwischen zwei biegsamen Außenwänden. Außerdem weist die in Schließrichtung der Tür vordere Führungskante eine Dichtung auf. Hierbei handelt es sich um ein hohl aufliegendes U-förmiges Kautschukprofil.

Die bekannten Ansätze zur Abdichtung etwaiger Schlitze oder Spalte lassen sich jedoch praktisch nur dann realisieren, wenn ein schrankartiger Warenpräsentationsbehälter, im Beispielfall der DE 928 714 ein Kühlschrank, zum Einsatz kommt. Auf offene Kühlgeräte bzw. Kühlregale lassen sich die bekannten Maßnahmen kaum übertragen. Auch ergeben sich Probleme für den Fall, dass solche Kühlgeräte bzw. Kühlregale modular zu einer Kühlstrecke zusammengefasst werden sollen. Hier will die Erfindung insgesamt Abhilfe schaffen.

Der Erfindung liegt das technische Problem zugrunde, einen derartigen Warenpräsentationsbehälter so weiter zu entwickeln, dass dieser für einen modularen Aufbau prädestiniert ist und zugleich die Möglichkeit eröffnet, eine einwandfreie Spaltabdichtung zur Verfügung zu stellen.

Zur Lösung dieser technischen Problemstellung ist ein gattungsgemäßer Warenpräsentationsbehälter, insbesondere ein Kühlregal, im Rahmen der Erfindung dadurch gekennzeichnet, dass die Vorratseinheit mit einer endseitig an die Dichtung angeschlossenen Klemmeinrichtung für die Dichtung zusammenwirkt, wobei die Klemmeinrichtung mit der Abdeckung bzw. den Abdeckungen im Bereich des zu verschließenden Spaltes verbunden ist, und wobei die Klemmeinrichtung den zwischen benachbarten Abdeckungen verbleibenden und mit Hilfe der jeweiligen Dichtung zu verschließenden Spalt überbrückt.

Im Rahmen der Erfindung wird zunächst einmal eine andere Vorgehensweise als bei der EP-Patentanmeldung 09 007 665.4-1258 verfolgt, die ohnehin lediglich im Sinne von Art. 54 (3) EPÜ zu berücksichtigen ist. Denn die Dichtung ist zunächst einmal unabhängig von dem Gehäuse und auch der Abdeckung ausgebildet. Hierfür sorgt primär die separat vom Gehäuse und der Abdeckung ausgelegte Vorratseinheit.

Die Vorratseinheit nimmt die Dichtung mit Hilfe der Wickeleinheit auf und sorgt für die Zufuhr der Dichtung und deren Bevorratung je nach Bedarf bzw. Betriebszustand der Abdeckung. Folgerichtig ist die Vorratseinheit gehäuseunabhängig ausgebildet. Das heißt, die Bewegung der Dichtung einerseits und diejenige der Abdeckung andererseits erfolgen getrennt voneinander, allerdings aufeinander abgestimmt. Mit anderen Worten ist die Bewegung der Dichtung vorteilhaft an die Bewegung der Abdeckung angepasst.

Dabei wird man im Allgemeinen so vorgehen, dass beispielsweise beim Niederfahren der Abdeckung zum Verschließen der Zugangsöffnung zugleich die eine oder die mehreren Dichtungen in bzw. über den fraglichen Spalt geführt werden. Sobald die Abdeckung hochgefahren wird, folgt auch die Dichtung diesem Vorgang. Dabei wird die Dichtung allerdings üblicherweise nicht vollflächig mit der Abdeckung verbunden, sondern allenfalls punktuell, um die beschriebene synchrone Bewegung zwischen der Dichtung und der Abdeckung realisieren zu können.

Es hat sich bewährt, wenn die Vorratseinheit an eine Führungseinrichtung für die Abdeckung angeschlossen ist. Üblicherweise übernimmt die Führungseinrichtung nicht nur die Funktion einer Führung für die Abdeckung, sondern sorgt im Allgemeinen auch für deren Halterung. Das heißt, die Abdeckung wird mit Hilfe der Führungseinrichtung zugleich gehalten und geführt.

Dabei wird man die Führungseinrichtung vorteilhafterweise mit Schienen für die Abdeckung ausrüsten, sofern an dieser Stelle ein Rollo zum Einsatz kommt. In jedem Fall ist die Führungseinrichtung vorteilhaft gehäuseunabhängig ausgelegt, kann also unabhängig von dem Gehäuse beispielsweise an eine Wand an- und von dieser abgebaut werden. Das heißt, die Führungseinrichtung ist meistens als gehäuseunabhängige Führungsschieneneinrichtung für die als Rollo ausgebildete Abdeckung ausgelegt.

Dabei wird man im Allgemeinen so vorgehen, dass die Vorratseinheit im Bereich des zu verschließenden Spaltes angeordnet ist, und zwar typischerweise kopfseitig des Gehäuses. Meistens ist die Vorratseinheit oberhalb der Zugangsöffnung platziert, um die Zugangsöffnung nicht in irgendeiner Weise negativ zu beeinflussen. Vielmehr finden sich sowohl die Führungseinrichtung als auch die Vorratseinheit außerhalb der Zugangsöffnung, so dass dem Kunden die vollständige Zugangsöffnung für die Warenentnahme ohne irgendwelche Behinderungen zur Verfügung steht.

Die Vorratseinheit verfügt über eine die Dichtung verformende Wickeleinheit. Tatsächlich sorgt die Wickeleinheit für die Bevorratung der Dichtung. Beim Auf- und Abwickeln wird die Dichtung verformt, geht nämlich von einem langgestreckten in einen gekrümmten bzw. spiralförmigen Zustand über. Das ist insofern kein Problem, als die Dichtung vorteilhaft als Gurtband ausgebildet ist.

Außerdem verfügt die Dichtung im Allgemeinen über eine Kunststoffbeschichtung.

Wie bereits dargelegt, ist die Vorratseinheit vorteilhaft an die Führungseinrichtung bzw. eine Führungsschieneneinrichtung für die Abdeckung angeschlossen. Dabei kommt für die Halterung der Vorratseinheit im Allgemeinen ein Ausleger, insbesondere eine Wandkonsole, der Führungseinrichtung zum Einsatz. Der Ausleger bzw. die Wandkonsole lässt sich an einer Wand eines Ladens bzw. Ladenlokals befestigen, vor welcher der erfindungsgemäße Warenpräsentationsbehälter aufgestellt wird. Dadurch wird deutlich, dass die Führungseinrichtung bzw. Führungsschieneneinrichtung unabhängig von dem Gehäuse ausgelegt werden kann. Denn das Gehäuse wird auf einem Boden vor der besagten Wand aufgestellt, wohingegen die Führungseinrichtung bzw. Führungsschieneneinrichtung eine Verankerung an der Wand und unabhängig von dem Gehäuse erfährt. Gleiches gilt für die Vorratseinheit und mit ihr die Dichtung.

Wie bereits erläutert, ist die Vorratseinheit mit der bereits angesprochenen Wickeleinheit ausgerüstet. Beim Auf- und Abwickeln der Dichtung wird diese entlang des Spaltes zwischen der Abdeckung und dem Gehäuse bzw. zwischen den beiden Abdeckungen geführt. Zu diesem Zweck ist die Wickeleinheit mit einer quer zur Ausdehnung des fraglichen Spaltes ausgerichteten Wickelachse ausgerüstet.

Außerdem wirkt die Vorratseinheit mit der Klemmeinrichtung für die Dichtung zusammen. Die Klemmeinrichtung ist endseitig einerseits an die Dichtung angeschlossen und andererseits mit der Abdeckung bzw. den mehreren Abdeckungen verbunden. Tatsächlich geht die Klemmeinrichtung eine Verbindung mit der Abdeckung bzw. den beiden Abdeckungen im Bereich des zu verschließenden Spaltes ein.

Auf diese Weise sorgt die Klemmeinrichtung für die bereits beschriebenen punktuelle Kopplung von einerseits der Dichtung und andererseits der Abdeckung bzw. den beiden Abdeckungen. Dadurch werden die Dichtung und die Abdeckung bzw. die Abdeckungen synchron bewegt. Sobald die Abdeckung heruntergefahren wird, um die Zugangsöffnung zu verschließen, sorgt die Klemmeinrichtung dafür, dass bei diesem Vorgang die Dichtung von der Wickeleinheit abgewickelt wird und automatisch den zwischen den beiden Abdeckungen zu verschließenden Spalt überdeckt bzw. den Spalt zwischen der Abdeckung und dem Gehäuse.

Dabei wird man typischerweise mit einer Überdeckung der Dichtung arbeiten, welche an beiden Seiten in etwa der Breite des abzudeckenden Spaltes entspricht. Das heißt, die Dichtung liegt beim Verschließen des Spaltes zwischen zwei Abdeckungen auf der jeweiligen Abdeckung in einer solchen Breite auf, welche der eigentlichen Spaltbreite entspricht. Dadurch bewegt sich die Breite der Dichtung im Bereich von etwa dem Dreifachen der Breite des zu verschließenden Spaltes. Das ist selbstverständlich nur beispielhaft und nicht zwingend zu verstehen, hat sich allerdings als besonders vorteilhaft erwiesen.

Ergänzend zu der beschriebenen Dichtung können zusätzlich auch ein oder mehrere randseitige Bürstendichtungen oder vergleichbare Zusatzdichtungen vorgesehen werden. Das heißt, die jeweilige Abdeckung und/oder das Gehäuse weisen zusätzlich zu der beschriebenen und in der Vorratseinheit befindlichen Dichtung eine randseitige Bürstendichtung zur ergänzenden Abdichtung des Spaltes auf. Meistens sind mehrere randseitige Bürstendichtungen an der jeweiligen Abdeckung vorgesehen. Diese lassen sich beispielsweise so realisieren, dass bei einer als Rollo ausgeführten Abdeckung einzelne Rollostäbe eingesetzte endseitige Bürstendichtungen aufweisen.

Darüber hinaus hat es sich bewährt, wenn die Abdeckung eine endseitige Horizontaldichtung aufweist. Meistens greift diese Horizontaldichtung in eine Aufnahmenut am Fuß des Gehäuses ein. Das ist regelmäßig dann der Fall, wenn die Abdeckung zum Verschließen der Zugangsöffnung in dem Gehäuse vollständig heruntergefahren ist. Dadurch wird im Bereich einer horizontalen bzw. endseitigen Kante der Abdeckung eine zusätzliche Dichtung zur Verfügung gestellt, welche in Verbindung mit der die Vertikalspalte überdeckenden Dichtung insgesamt für den gewünschten hermetischen Abschluss der Zugangsöffnung sorgt. Etwaige Kühlverluste treten nur noch in geringem Maße auf.

Im Ergebnis wird ein Warenpräsentationsbehälter zur Verfügung gestellt, der sich insbesondere als Kühlregal eignet. Dabei können die einzelnen Gehäuse problemlos modular zu einer Kühlstrecke zusammengebaut bzw. vereinigt werden. Die einzelnen Gehäuse lassen sich unschwer durch zugehörige Abdeckungen verschließen, wobei zwischen den einzelnen Abdeckungen verbleibende Spalte in Vertikalrichtung bzw. Vertikalspalte erfindungsgemäß durch die von der Vorratseinheit zur Verfügung stehende Dichtung verschlossen werden. Dadurch werden Energieverluste durch einen Austausch der meistens im Inneren des Warenpräsentationsbehälters umlaufenden Kühlluft mit der äußeren Umgebungsluft minimiert. Etwaige noch verbleibende Spalte zwischen einzelnen Abdeckungen bzw. zum Gehäuse werden durch die erfindungsgemäß vorgesehene separate Dichtung zuverlässig verschlossen.

In diesem Zusammenhang lassen sich praktisch beliebig große Zugangsöffnungen und nahezu beliebig viele modular aneinandergestellte Gehäuse beherrschen. Außerdem kann die fragliche Abdeckung in Verbindung mit der einen oder den mehreren Dichtungen problemlos nachgerüstet werden. Denn die einzelnen Abdeckungen kommen überwiegend ohne Seitenschienen aus und verfügen zu ihrer Führung und Halterung über die gehäuseunabhängige Führungseinrichtung.

Nichtsdestotrotz ist insbesondere in geschlossenem Zustand der jeweiligen Abdeckung die nötige Stabilität gewährleistet. Außerdem braucht die Abdeckung nicht notwendigerweise an eine bestimmte Fachgröße des Gehäuses angepasst werden. Denn die Abdeckung wird letztlich von der Führungseinrichtung bevorratet und geführt zur Verfügung gestellt, wobei die Führungseinrichtung selbst unabhängig vom Gehäuse ausgelegt ist. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: einen Warenpräsentationsbehälter in perspektivischer Ansicht entsprechend der Erfindung,
- Fig. 2: den Warenpräsentationsbehälter nach Fig. 1 im Bereich einer Vorratseinheit für die Dichtung,
- Fig. 3: den Warenpräsentationsbehälter nach Fig. 1 in geschlossenem Zustand und
- Fig. 4A und 4B: jeweils Detailausschnitte der Fig. 1 bis 3.

In den Figuren ist ein Warenpräsentationsbehälter dargestellt, welcher in seinem grundsätzlichen Aufbau über ein Gehäuse 1 sowie im Gehäuse 1 vorgesehene mehrere Regelböden 2 verfügt. Die Regalböden 2 sind zur Aufnahme gekühlter Lebensmittel eingerichtet. Man erkennt, dass sich das Gehäuse 1 aus zwei Gehäuseseitenwänden 1a, einer Gehäusedecke 1b, einem Gehäusefuß 1c und schließlich einer Gehäuserückwand 1d zusammensetzt. Dadurch verfügt das Gehäuse 1 über eine gleichsam schalenartigen Charakter, welcher an seiner Frontseite eine Zugangsöffnung 3 offen lässt. Auf diese Weise wird Kunden ein ungehinderter Zugriff auf Lebensmittel ermöglicht, die auf dem jeweiligen Regalboden 2 angeordnet sind. Anhand der Fig. 1 erkennt man, dass mehrere Gehäuse 1 in Längserstreckung modular zu einer Kühlstrecke zusammengefasst sind.

Der dargestellte Warenpräsentationsbehälter verfügt im Ausführungsbeispiel nach der Fig. 1 über insgesamt drei Gehäuse bzw. Einzelgehäuse 1 respektive setzt sich aus drei Sektionen oder Abteilungen zusammen, wenn man die einzelnen Abteilungen mit dem Bezugszeichen 1 identifiziert und von einem Gesamtgehäuse ausgeht. So oder so ermöglicht dieser modulare Aufbau die Realisierung praktisch beliebig langer Kühlstrecken.

Bei dem Warenpräsentationsbehälter im Ausführungsbeispiel handelt es sich um ein Kühlregal. Tatsächlich sorgt eine Kühllufteinheit 4 im Bereich der Gehäuserückwand 1d dafür, dass gekühlte Luft im Innern des Gehäuses 1 zirkuliert, wie dies die Fig. 1 andeutet. Dadurch wird im Bereich der Zugangsöffnung 3 ein Kühlluftschleier erzeugt, der den Austausch von warmer Umgebungsluft mit der Kühlluft im Innern des Gehäuses weitgehend verhindert. Der prinzipielle Aufbau eines solchen Kühlluftschleiers ist bekannt, wozu nur beispielhaft und nicht einschränkend auf die EP 1 508 288 A1 verwiesen sei.

Im Normalbetrieb, d. h. üblicherweise während der Ladenöffnungszeiten und bei geöffneter Zugangsöffnung 3, kommt es zu einem Energieaustausch zwischen der Kühlluft im Innern des Gehäuses 1 und der demgegenüber wärmeren Umgebungsluft. Um einen damit einhergehenden Energieverlust zumindest während der Ladungsschlusszeiten zu minimieren, sind im Ausführungsbeispiel insgesamt drei rolloartige Abdeckungen 6 in Längserstreckung des Gehäuses 1 vorgesehen. Die einzelnen Abdeckungen 6 lassen sich quer zur Längserstreckung verfahren, um die zugehörige Zugangsöffnung 3 zu öffnen oder zu verschließen.

Rolloartige Abdeckung 6 meint im Rahmen der Erfindung jede flexible Materialbahn, die beim Wechsel um einer Vorratsstellung und geöffneter Zugangsöffnung 3 in eine Arbeitsstellung mit geschlossener Zugangsöffnung 3 umgelenkt wird bzw. umgelenkt werden kann. Zu diesem Zweck kann die Abdeckung 6 in Längserstreckung beispielsweise unterhalb oder oberhalb der Gehäusedecke 1b bevorratet werden. Auch eine gefaltete oder aufgewickelte Bevorratung ist denkbar.

Bei der jeweiligen Abdeckung 6 handelt es sich im Beispielfall um ein Rollo aus mattenartig miteinander verbundenen Rollostäben. Die Rollostäbe sind regelmäßig als Hohlprofilstäbe ausgeführt und im Innern mit einer Isolationsfüllung ausgerüstet. Dadurch können Energieverluste bei geschlossenem Rollo 6 bzw. geschlossener Abdeckung 6 minimiert werden.

Das jeweilige Rollo 6 bzw. die Abdeckung 6 ist unabhängig vom Gehäuse 1 ausgelegt. Zu diesem Zweck verfügt die Abdeckung respektive das Rollo 6 im Rahmen einer ersten Variante über ein eigenes Rollogehäuse 7, welches in Fig. 1 angedeutet ist. Das ist selbstverständlich nicht zwingend, wie die Ausführungsbeispiele nach den Figuren 2 bis 4 zeigen, die auf ein solches Rollogehäuse 7 verzichten. In jedem Fall wird das Rollo 6 auf einer Welle 8 aufgewickelt und abgewickelt, wofür ein Antrieb 9 für die Welle 8 sorgt. Bei dem Antrieb 9 handelt es sich um einen elektrischen Antrieb 9, vorliegend einen Elektromotor 9.

Man erkennt, dass das Gehäuse 7 bzw. Abdeckungsgehäuse oder Rollogehäuse 7 ebenso wie die Abdeckung 6 außerhalb des eigentlichen Gehäuses 1 angeordnet sind. Folglich sind das Gehäuse 7 und die Abdeckung 6 für eine Nachrüstlösung prädestiniert. Tatsächlich ist das Rollogehäuse 7 und mit ihm die Abdeckung 6 auf der Gehäusedecke 1b des Gehäuses 1 angeordnet, was natürlich nicht einschränkend gilt.

Die gehäuseunabhängige Auslegung der Abdeckung 6 von dem Gehäuse 1 wird durch eine angedeutete Führungseinrichtung 10 unterstützt. Diese Führungseinrichtung 10 beinhaltet unter anderem ein Auflageelement, eine Auflageschiene oder dergleichen, über welche die Abdeckung 6 beim Auf- und Abwickeln von der Welle 8 gleitet und in gewisser Weise geführt wird. Eine zusätzliche seitliche Führung der Abdeckung 6 in beispielsweise Seitenschienen findet im Rahmen des Ausführungsbeispiels nicht statt oder allenfalls in Nuten in den Gehäuseseitenwänden 1a.

Die dargestellten drei und in Längserstreckung des Gehäuses 1 benachbarten Abdeckungen 6 werden über die gemeinsame Antriebseinrichtung 8, 9 betätigt. Dadurch werden die drei Abdeckungen 6 gemeinsam aufgewickelt und abgewickelt. Das ist allerdings nicht einschränkend zu verstehen.

Jedenfalls führt der Verzicht auf Schienen im Randbereich des Gehäuses 1 bzw. an den Gehäuseseitenwänden 1a einerseits und andererseits zwischen den jeweils unmittelbar benachbart aneinander anschließenden Abdeckungen 6 dazu, dass in diesen Bereichen zwangsläufig Spalte oder Schlitze zwischen den Abdeckungen 6 oder zwischen der jeweiligen Abdeckung 6 und dem Gehäuse 1 entstehen. Diese Spalte oder Schlitze werden nun erfindungsgemäß sämtlich oder zumindest teilweise mit Hilfe einer oder mehrerer Dichtungen 11, 12 geschlossen.

Tatsächlich sind im Rahmen des Ausführungsbeispiels einerseits Dichtungen 11 vorgesehen, welche in Vertikalrichtung verlaufende Spalte zwischen den Abdeckungen 6 bzw. zwischen der Abdeckung 6 und dem Gehäuse 1 verschließen. Darüber hinaus verfügt jede Abdeckung 6 über eine endseitige Horizontaldichtung 12. Die Horizontaldichtung 12 greift in eine Aufnahmenut 13 am Fuß des Gehäuses 1 ein, und zwar in geschlossenem Zustand der Abdeckung 6, wie er in der Fig. 3 dargestellt ist.

Von besonderer Bedeutung für die Erfindung ist nun die Auslegung der jeweils die Vertikalspalte abdichtenden Dichtungen 11 bzw. der Vertikaldichtungen 11. Denn für diese Dichtungen 11 ist jeweils eine insbesondere in der Fig. 2 im Detail dargestellte Vorratseinheit 14, 15, 16 mit Wickeleinheit 15 vorgesehen. Die Vorratseinheit 14, 15, 16 führt die Dichtung 11 über den Spalt zwischen der jeweiligen Abdeckung 6 und dem Gehäuse 1 und/oder zwischen zwei benachbarten Abdeckungen 6. Auf diese Weise wird der zugehörige Vertikalspalt verschlossen. Dabei ist die Auslegung so getroffen, dass die Bewegung der jeweiligen Dichtung 11 an die Bewegung der zugehörigen Abdeckung 6 angepasst ist, wie dies einleitend bereits beschrieben wurde.

Man erkennt anhand der Fig. 2, dass die Vorratseinheit 14, 15, 16 an die Führungseinrichtung 10 für die Abdeckung 6 bzw. die Abdeckungen 6 angeschlossen ist. Zu diesem Zweck weist die Führungseinrichtung 10 einen Ausleger 10a auf, welcher vorliegend als Wandkonsole 10a ausgelegt ist. An diese Wandkonsole 10a ist die Vorratseinheit 14, 15, 16 angeschlossen.

Die Wandkonsole bzw. der Ausleger 10a der Führungseinrichtung 10 trägt die jeweilige Abdeckung 6 bzw. die benachbarten Abdeckungen 6 und sorgt auch für deren Bewegung. Tatsächlich ist die Auslegung so getroffen, dass die Führungseinrichtung 10 bzw. der Ausleger oder die Wandkonsole 10a zwischen zwei benachbarte Abdeckungen 6 eingreift und die die Abdeckung 6 jeweils aufnehmende Welle 8 in zugehörigen und nicht dargestellten Lagern trägt. Tatsächlich handelt es sich bei der Abdeckung 6 im Rahmen des Ausführungsbeispiels um eine Rolloabdeckung bzw. einen Rollladenpanzer mit einzelnen Rollladenstäben. Die Rolloabdeckung bzw. der Rollladenpanzer wird auf der fraglichen Welle 8 aufgenommen, die ihrerseits von dem Ausleger 10a bzw. den mehreren Auslegern 10a getragen wird.

Da der jeweilige Ausleger 10a an einer Wand des Ladenlokals befestigt ist, wird deutlich, dass die gesamten Abdeckungen 6 über die jeweiligen Ausleger 10a mit der Wand verbunden sind und unabhängig von dem Gehäuse 1 ausgelegt und betrieben werden können. Gleiches gilt für die Führungseinrichtung 10 insgesamt. Dazu sind die einzelnen elektrischen Antriebe 9 für die zugehörige Welle 8 wie beschrieben vorgesehen.

Man erkennt, dass die gesamte Vorratseinheit 14, 15, 16 oberhalb der Zugangsöffnung 3 platziert ist, und zwar im Bereich des jeweils zu verschließenden Spaltes sowie kopfseitig des Gehäuses 1. Im Detail weist die Vorratseinheit 14, 15, 16 die die Dichtung 11 aufnehmende und hierbei verformende Wickeleinheit 15 auf. Die Wickeleinheit 15 ist mit einer quer zur Ausdehnung des zu verschließenden Spaltes ausgerichteten Wickelachse 16 ausgerüstet. Außerdem verfügt die Vorratseinheit 14, 15, 16 noch über ein oder zwei Anschlusstreben 14, welche für die Ausrichtung und Führung der Wickelachse 16 quer zur Ausdehnung des zu verschließenden Spaltes sorgen. Mit Hilfe der Anschlussstreben 14 ist die Wickeleinheit 15 an den Ausleger bzw. die Wandkonsole 10a der Führungseinrichtung 10 angeschlossen.

Dabei ist die Auslegung im Detail so getroffen, dass die beiden Anschlussstreben bzw. allgemein Anschlussmittel 14 in Verbindung mit der Wickelachse 16 der Wickeleinheit 15 ein insgesamt gleichschenkliges Dreieck formen. In diesem gleichschenkligen Dreieck werden die beiden gleichlangen Schenkel von den beiden Anschlussstreben 14 gebildet, wohingegen die Wickelachse 16 die Basis definiert. Das sorgt für günstige Kraftverhältnisse beim Aufwickeln und Abwickeln der Dichtung 11 auf der Wickelachse 16.

Man erkennt ferner, dass die Vorratseinheit 14, 15, 16 mit einer insbesondere in der Fig. 4B dargestellten Klemmeinrichtung 17 für die Dichtung 11 zusammenwirkt bzw. zusammen arbeitet. Diese Klemmeinrichtung 17 ist einerseits endseitig an die Dichtung 11 angeschlossen und geht andererseits eine Verbindung mit der einen Abdeckung 6 bzw. den beiden benachbarten Abdeckungen 6 mit dem dazwischen befindlichen Spalt ein. Aus diesem Grund ist die Klemmeinrichtung 17 jeweils endseitig an die Abdeckung 6 angeschlossen. Außerdem erkennt man anhand der Fig. 4B, dass die Klemmeinrichtung 17 den zwischen benachbarten Abdeckungen 6 verbleibenden und mit Hilfe der jeweiligen Dichtung 11 zu verschließenden Spalt überbrückt.

Sobald nun die jeweiligen Abdeckungen 6 mit Hilfe des elektrischen Antriebes 9 unter Abwickeln von der zugehörigen Welle 8 auf- oder niederbewegt werden, folgt die Dichtung 11 dieser Bewegung. Hierfür sorgt die Klemmeinrichtung 17, welche die Dichtung 11 von der Wickelachse 16 entsprechend abwickelt bzw. auf dieser aufwickelt. Zu diesem Zweck verfügt die Wickelachse 16 über eine nicht näher dargestellte Federeinrichtung, welche für ein selbsttätiges Aufwickeln der Dichtung 11 auf der Wickelachse 16 sorgt und gegen deren Kraft das Abwickeln der Dichtung 11 erfolgt.

Ergänzend zu der jeweiligen Dichtung 11 sind noch ein oder mehrere Zusatzdichtungen 18 vorgesehen, und zwar im zu verschließenden Spalt zwischen zwei benachbarten Abdeckungen 6 bzw. einer Abdeckung 6 und dem Gehäuse 1. Im Rahmen des Ausführungsbeispiels ist die Zusatzdichtung 18 als randseitige Bürstendichtung 18 ausgebildet. Mit Hilfe dieser randseitigen Bürstendichtung 18 findet eine ergänzende Abdichtung des zu verschließenden Spaltes zwischen den beiden benachbarten Abdeckungen 6 respektive der Abdeckung 6 und dem Gehäuse 1 statt.

Dabei ist die Auslegung im Detail so getroffen, dass die jeweilige Bürstendichtung 18 endseitig in einen zugehörigen Rollladenstab bzw. Rollostab der Abdeckung 6 eingesteckt ist. Tatsächlich setzt sich die Bürstendichtung 18 aus einzelnen an den jeweiligen Rollladenstab angepassten Segmenten zusammen, wie die Fig. 4A deutlich macht. Auf diese Weise wird der zwischen den benachbarten Abdeckungen 6 verbleibende Spalt in Vertikalrichtung bereits mehr oder minder zuverlässig verschlossen. Die Bürstendichtungen 18 bzw. die Zusatzdichtungen 18 randseitig der jeweiligen Abdeckung 6 bzw. des Gehäuses 1 fungieren nun im Rahmen der Erfindung als gleichsam Auflager für die den fraglichen Spalt zusätzlich überdeckende Dichtung 11. Zusammengenommen sorgen beide Dichtungen 18, 11 für einen hermetischen Verschluss des solchermaßen abgedichteten Spaltes, so dass Energieverluste minimiert sind.

Die Dichtung 11 kann insgesamt als Gurtband ausgebildet sein. Dabei hat sich ein Gurtband mit äußerer Kunststoffbeschichtung und beispielsweise einer Seele aus einem Gewebe bzw. Gewebegurt als besonders günstig erwiesen. Tatsächlich ist ein solches Gurtband sowohl dauerhaft als auch flexibel ausgebildet und kann problemlos auf der Wickelachse 16 aufgewickelt und hiervon abgewickelt werden.

## Patentansprüche

1. Warenpräsentationsbehälter, insbesondere Kühlregal, mit einem Gehäuse (1), und mit wenigstens einer rolloartigen Abdeckung (6) zum Verschließen einer Zugangsöffnung (3) in dem Gehäuse (1), wobei
- die Abdeckung (6) zumindest eine randseitig angeordnete Dichtung (11) aufweist, und wobei
- eine Vorratseinheit (14, 15, 16) mit Wickeleinheit (15) für die Dichtung (11) vorgesehen ist, welche die Dichtung (11) über einen Spalt zwischen der Abdeckung (6) und dem Gehäuse (1) und/oder den Spalt zwischen zwei benachbarten Abdeckungen (6) führt,
**dadurch gekennzeichnet, dass**
- die Vorratseinheit (14, 15, 16) mit einer endseitig an die Dichtung (11) angeschlossenen Klemmeinrichtung (17) für die Dichtung (11) zusammenwirkt, wobei
- die Klemmeinrichtung (17) mit der Abdeckung (6) bzw. den Abdeckungen (6) im Bereich des zu verschließenden Spaltes verbunden ist, und wobei
- die Klemmeinrichtung (17) den zwischen benachbarten Abdeckungen (6) verbleibenden und mit Hilfe der jeweiligen Dichtung (11) zu verschließenden Spalt überbrückt.

2. Warenpräsentationsbehälter nach Anspruch 1, **dadurch gekennzeichnet, dass** die Bewegung der Dichtung (11) an die Bewegung der Abdeckung (6) angepasst ist.

3. Warenpräsentationsbehälter nach Anspruch 1 oder 2, **dadurch gekennzeichnet, dass** die Wickeleinheit (15) die Dichtung (11) verformt und die Vorratseinheit (14, 15, 16) gehäuseunabhängig ausgelegt ist.

4. Warenpräsentationsbehälter nach einem der Ansprüche 1 bis 3, **dadurch gekennzeichnet, dass** die Wickeleinheit (15) mit einer quer zur Ausdehnung des Spaltes ausgerichteten Wickelachse (16) ausgerüstet ist.

5. Warenpräsentationsbehälter nach einem der Ansprüche 1 bis 4, **dadurch gekennzeichnet, dass** die Vorratseinheit (14, 15, 16) an eine Führungseinrichtung (10) für die Abdeckung (6) angeschlossen ist.

6. Warenpräsentationsbehälter nach Anspruch 5, **dadurch gekennzeichnet, dass** die Vorratseinheit (14, 15, 16) an einen Ausleger (10a), insbesondere eine Wandkonsole (10a), der Führungseinrichtung (10) angeschlossen ist.

7. Warenpräsentationsbehälter nach einem der Ansprüche 1 bis 6, **dadurch gekennzeichnet, dass** die Vorratseinheit (14, 15, 16) im Bereich des zu verschließenden Spaltes kopfseitig des Gehäuses (1) und vorzugsweise oberhalb der Zugangsöffnung (3) platziert ist.

8. Warenpräsentationsbehälter nach einem der Ansprüche 1 bis 7, **dadurch gekennzeichnet, dass** die jeweilige Abdeckung (6) und/oder das Gehäuse (1) ergänzend zu der Dichtung (11) eine randseitige Zusatzdichtung (18) zur zusätzlichen Abdichtung des Spaltes aufweist.

9. Warenpräsentationsbehälter nach einem der Ansprüche 1 bis 8, **dadurch gekennzeichnet, dass** die Abdeckung (6) mit einer endseitigen Horizontaldichtung (12) ausgerüstet ist.

10. Warenpräsentationsbehälter nach Anspruch 9, **dadurch gekennzeichnet, dass** die Horizontaldichtung (12) in eine Aufnahmenut (13) am Fuß des Gehäuses (1) eingreift.

11. Warenpräsentationsbehälter nach einem der Ansprüche 1 bis 10, **dadurch gekennzeichnet, dass** die Dichtung (11) als Gurtband ausgebildet ist.

12. Warenpräsentationsbehälter nach Anspruch 11, **dadurch gekennzeichnet, dass** die Dichtung (11) eine Kunststoffbeschichtung aufweist.

## Claims

1. A container for presenting goods, in particular refrigerated shelf, comprising a housing (1) and comprising at least one roller blind-like cover (6) for closing an access opening (3) in the housing (1), wherein
- the cover (6) has at least one seal (11) arranged on the edge side, and wherein
- provision is made for a storage unit (14, 15, 16) comprising a winding unit (15) for the seal (11), which guides the seal (11) across a gap between the cover (6) and the housing (1) and/or the gap between two adjacent covers (6),
**characterized in that**
- the storage device (14, 15, 16) interacts with a clamping device (17), which is connected to the seal (11) on the end side, for the seal (11), wherein
- the clamping device (17) is connected to the cover (6) or to the covers (6), respectively, in the area of the gap, which is to be connected, and wherein
- the clamping device (17) bridges the gap, which remains between adjacent covers (6) and which is to be closed with the help of the respective seal (11).

2. The container for presenting goods according to claim 1, **characterized in that** the movement of the seal (11) is adapted to the movement of the cover (6).

3. The container for presenting goods according to claim 1 or 2, **characterized in that** the winding unit (15) deforms the seal (11) and the storage unit (14, 15, 16) is designed independently from the housing.

4. The container of presenting goods according to one of claims 1 to 3, **characterized in that** the winding unit (15) is equipped with a winding axis (16), which is oriented at right angles to the expansion of the gap.

5. The container for presenting goods according to one of claims 1 to 4, **characterized in that** the storage unit (14, 15, 16) is connected to a guide device (10) for the cover (6).

6. The container for presenting goods according to claim 5, **characterized in that** the storage unit (14, 15, 16) is connected to a cantilever (10a), in particular a wall bracket (10a), of the guide device (10)

7. The container for presenting goods according to one of claims 1 to 6, **characterized in that** the storage unit (14, 15, 16) is positioned in the area of the gap, which is to be closed, on the head side of the housing (1) and preferably above the access opening (3).

8. The container for presenting goods according to one of claims 1 to 7, **characterized in that**, in addition to the seal (11), the respective cover (6) and/or the housing (1) has an additional seal (18) on the edge side for additionally sealing the gap.

9. The container for presenting goods according to one of claims 1 to 8, **characterized in that** the cover (6) is equipped with a horizontal seal (12) on the end side.

10. The container for presenting goods according to claim 9, **characterized in that** the horizontal seal (12) engages with a receiving groove (13) at the base of the housing (1).

11. The container for presenting goods according to one of claims 1 to 10, **characterized in that** the seal (11) is embodied as webbing.

12. The container for presenting goods according to claim 11, **characterized in that** the seal (11) has a plastic coating.

## Revendications

1. Présentoir de produits, notamment étagère réfrigérée, avec une caisse (1), et avec au moins un recouvrement (6) de type store, destiné à fermer une ouverture d'accès (3) à la caisse (1),
- le recouvrement (6) comportant au moins un joint (11) marginal et
- une unité de réserve (14, 15, 16) avec une unité d'enroulement (15) pour le joint (11) étant prévue, laquelle guide le joint (11) par l'intermédiaire d'un interstice entre le recouvrement (6) et la caisse (1) et/ou de l'interstice entre deux recouvrements (6) voisins,
**caractérisé en ce que**
- l'unité de réserve (14, 15, 16) coopère avec un dispositif de serrage (17) pour le joint (11), raccordé par le côté extrémité sur le joint (11),
- le dispositif de serrage (17) est assemblé avec le recouvrement (6) ou les recouvrements (6) dans la zone de l'interstice à fermer, et
- le dispositif de serrage (17) chevauche l'interstice restant entre des recouvrements (6) voisins et qui doit être obturé à l'aide du joint (11) respectif.

2. Présentoir de produits selon la revendication 1, **caractérisé en ce que** le déplacement du joint (11) est adapté au déplacement du recouvrement (6).

3. Présentoir de produits selon la revendication 1 ou 2, **caractérisé en ce que** l'unité d'enroulement (15) déforme le joint (11) et **en ce que** l'unité de réserve (14, 15, 16) est dimensionnée en fonction de la caisse.

4. Présentoir de produits selon l'une quelconque des revendications 1 à 3, **caractérisé en ce que** l'unité d'enroulement (15) est équipée d'un axe d'enroulement (16) orienté à la transversale de l'extension de l'interstice.

5. Présentoir de produits selon l'une quelconque des revendications 1 à 4, **caractérisé en ce que** l'unité de réserve (14, 15, 16) est raccordée sur un dispositif de guidage (10) pour le recouvrement (6).

6. Présentoir de produits selon la revendication 5, **caractérisé en ce que** l'unité de réserve (14, 15, 16) est raccordée sur une flèche (10a), notamment une console murale (10a) du dispositif de guidage (10).

7. Présentoir de produits selon l'une quelconque des revendications 1 à 6, **caractérisé en ce que** l'unité de réserve (14, 15, 16) est placée dans la zone de l'interstice à obturer, côté haut de la caisse (1) et de préférence au-dessus de l'ouverture d'accès (3).

8. Présentoir de produits selon l'une quelconque des revendications 1 à 7, **caractérisé en ce que** le recouvrement (6) respectif et/ou la caisse (1) comporte en complémentarité du joint (11) un joint auxiliaire (18) marginal, pour assurer l'étanchéité supplémentaire de l'interstice.

9. Présentoir de produits selon l'une quelconque des revendications 1 à 8, **caractérisé en ce que** le recouvrement (6) est équipé d'un joint horizontal (12) d'extrémité.

10. Présentoir de produits selon la revendication 9, **caractérisé en ce que** le joint horizontal (12) s'engage dans une rainure réceptrice (13) en partie basse de la caisse (1).

11. Présentoir de produits selon l'une quelconque des revendications 1 à 10, **caractérisé en ce que** le joint (11) est conçu en tant que sangle.

12. Présentoir de produits selon la revendication 11, **caractérisé en ce que** le joint (11) comporte un revêtement en matière plastique.
